# FASCICULE DE BREVET EUROPEEN

(11) **EP 0 680 063 B1**
(45) Date de publication et mention de la délivrance du brevet: **05.07.2000**
(21) Numéro de dépôt: 95410026.9
(22) Date de dépôt: 04.04.1995
(51) Int. Cl.: H01H 33/12, H01H 33/66

(54) **Interrupteur électrique moyenne tension**
Elektrischer Mittelspannungsschalter
Medium voltage electric switch

(30) Priorité: 25.04.1994 FR 9405071
(43) Date de publication de la demande: 02.11.1995
(73) Titulaire: Schneider Electric Industries SA, 92500 Rueil-Malmaison (FR)
(72) Inventeur: Schellekens, Hans, F-38050 Grenoble Cedex 09 (FR); Burnaz, Frédéric, F-38050 Grenoble Cedex 09 (FR); Bolongeat-Mobleu, Roger, F-38050 Grenoble Cedex 09 (FR)
(74) Mandataire: Ritzenthaler, Jacques

(56) Documents cités:
- EP-A- 0 485 306
- EP-A- 0 517 620
- WO-A-90/03657
- GB-A- 1 156 919
- US-A- 4 220 837

## Description

La présente invention concerne un interrupteur destiné à être utilisé comme disjoncteur ainsi qu' un interrupteur électrique moyenne tension.

On connaît un interrupteur-sectionneur tel que décrit dans le document US 5 168 139 qui comporte d'une part, un tube commutateur à vide comprenant principalement un boîtier tubulaire isolant fermé par deux capots d'extrémités conducteurs traversés par deux axes de contacts opposés coaxialement ayant des faces de contact frontales, et d'autre part, deux contacts de coupure, du type à lames, l'un des contacts de coupure étant monté en parallèle avec le tube commutateur à vide, alors que l'autre contact de coupure est monté en série avec le circuit parallèle ainsi constitué. En fonctionnement, lorsque l'interrupteur est fermé, et les deux contacts de coupure dans une position stable fermée, le commutateur à vide est maintenu ouvert pendant le fonctionnement de l'interrupteur. Lors de l'ouverture de l'interrupteur-sectionneur, les contacts du commutateur à vide sont tout d'abord fermés, puis le contact de coupure monté en parallèle est ouvert, puis le contact du commutateur à vide est ouvert, et finalement le second contact agencé en série est ouvert.

Or ce dispositif nécessite deux systèmes de commande des interrupteurs séparés, d'où il résulte que son encombrement est particulièrement important.

On connaît également un interrupteur rotatif multipolaire tel que décrit dans le document FR2.668.851 (état de la technique le plus proche), et qui est constitué principalement d'une enveloppe de révolution étanche, remplie d'un gaz à rigidité diélectrique élevée, dont le pourtour interne porte, par pôle, un contact fixe d'entrée, un contact fixe de sortie et un contact fixe de mise à la terre. Ces contacts sont espacés angulairement et coopèrent avec un pont de contacts en forme de couteau pivotant porté par un arbre rotatif de commande s'étendant dans l'axe de l'enveloppe. Dans cette réalisation qui n'utilise pas la technique de la coupure dans le vide, l'arbre précité peut occuper sélectivement trois positions, à savoir, une position d'ouverture, une position de fermeture, et une position de mise à la terre.

La présente invention résout le problème qui consiste à créer un interrupteur et un disjoncteur utilisant la technique de la coupure dans le vide qui soit de conception simple et d'encombrement réduit.

A cet effet la présente invention a pour objet un interrupteur électrique moyenne tension comprenant une enceinte étanche remplie d'un gaz diélectrique dans laquelle sont logés un premier contact fixe relié électriquement à une première borne de raccordement, un second contact fixe relié électriquement à une seconde borne de raccordement, un pont conducteur mobile doté d'un premier et d'un second contact mobile destinés à coopérer respectivement avec les premier et second contacts fixes et un mécanisme de commande couplé audit pont pour établir ou interrompre le circuit électrique entre les première et seconde bornes de raccordement, cet interrupteur étant caractérisé en ce qu'il comprend en outre une ampoule à vide renfermant un troisième contact fixe relié électriquement à l'une, dite seconde, des deux bornes de raccordement , et un troisième contact mobile électriquement relié audit pont en un point intermédiaire situé entre le premier et le second contact mobile et mécaniquement couplé audit mécanisme de commande et des moyens de séquencement destinés à établir les séquences d'ouverture et de fermeture des premier, second et troisième contacts mobiles associés aux premier, second et troisième contacts fixes coopérant avec les moyens de commande précités, de façon qu'en position stable ouvert ou fermé de l'interrupteur, les troisièmes contacts fixe et mobile soient séparés, et qu'au cours des manoeuvres d'ouverture ou de fermeture de l'interrupteur, les troisième contacts fixe et mobile se ferment momentanément pour commuter l'arc associé aux premiers contacts fixe et mobile ou aux seconds contacts fixe et mobile .

Selon une réalisation particulière, ledit pont est rotatif.

Selon une caractéristique particulière, ce pont comprend deux bras opposés distincts, un premier bras dont l'une des extrémités est dotée dudit premier contact mobile et dont l'autre extrémité est montée pivotante autour d'un axe , et un second bras , dont l'une des extrémités est dotée dudit second contact mobile et dont l'autre extrémité est montée pivotante autour dudit axe.

Selon une autre caractéristique particulière, le mécanisme de commande précité comprend une manivelle liée en rotation à un arbre moteur , et une première et une seconde bielle, couplées par l'une de leurs extrémités à la manivelle et par leur autre extrémité, respectivement aux premier et second bras.

Avantageusement, la première borne précitée est une plage d'entrée et la seconde borne précitée est une plage de sortie.

Selon une autre caractéristique, les moyens de séquencement précités sont adaptés de façon à maintenir les troisièmes contacts fixe et mobile séparés en position stable de l'interrupteur, et à fermer ces deux contacts en cours d'ouverture de l'interrupteur, préalablement à la séparation des seconds contacts fixe et mobile, et, en cours de fermeture de l'interrupteur, après la fermeture des seconds contacts fixe et mobile.

Selon une autre caractéristique, lesdits moyens de séquencement précités incluent une plage fixe étendue prévue sur le premier contact fixe précité, demeurant en contact avec ledit premier contact mobile sur une course prédéterminée dudit premier contact mobile , et une plage fixe restreinte prévue sur le second contact fixe ne demeurant pas en contact avec ledit second contact mobile sur une course prédéterminée de ce dernier, lors de son déplacement.

Selon une autre caractéristique, le troisième contact mobile est porté par une tige mobile en translation qui est sollicitée par des moyens ressorts dans le sens de l'ouverture des troisièmes contacts fixe et mobile, ladite tige coopérant avec des moyens prévus sur les bras précités définissant le séquencement de l'ouverture et de la fermeture des troisièmes contacts fixe et mobile précités.

Suivant une réalisation particulière, les moyens précités comprennent au moins une came solidaire du premier ou de second bras dont le profil définit le séquencement précité.

Suivant une variante de réalisation, les moyens précités comprennent une lumière ménagée dans l'un des bras coopérant avec un ergot solidaire d'une biellette reliée de manière articulée par l'une de ses extrémités, à la tige précitée, et par son autre extrémité, à une manivelle montée libre en rotation sur l'axe précité.

Selon une caractéristique particulière, la lumière précitée est de forme arquée et comporte un décrochement de manière à former deux portions de lumière de largeurs différentes.

Suivant une autre variante de réalisation, l'interrupteur comporte en outre un quatrième contact fixe qui est relié à la terre , qui est diamétralement opposé au second contact fixe par rapport audit axe et un cinquième contact fixe électriquement relié à ladite seconde borne qui est diamétralement opposé au premier contact fixe par rapport audit axe, lesdits quatrième et cinquième contacts fixes coopérant respectivement avec le premier et le second contact mobile en position de mise à la terre de l'interrupteur.

Mais d'autres avantages et caractéristiques de l'invention apparaîtront mieux dans la description qui suit et se réfère aux dessins annexés donnés uniquement à titre d'exemple non limitatifs et dans lesquels :

Les figures 1 à 7 illustrent des vues en coupe radiale d'un disjoncteur conforme à une réalisation particulière de l'invention, dans différentes positions correspondant à différentes étapes d'ouverture et de fermeture du disjoncteur.

La figure 1 illustre le disjoncteur en position fermée.

La figure 2 illustre le disjoncteur en cours d'ouverture, en position de commutation de l'arc associé aux seconds contacts fixe et mobile.

La figure 3 illustre le disjoncteur en cours d'ouverture, à une étape plus avancée que la précédente.

La figure 4 illustre le disjoncteur en position complètement ouverte.

La figure 5 illustre le disjoncteur en cours de fermeture.

La figure 6 illustre le disjoncteur en cours de fermeture, à une étape plus avancée que la précédente.

La figure 7 illustre le disjoncteur en cours de fermeture, en position de commutation de l'arc associé aux premiers contacts fixe et mobile.

La figure 8 illustre un diagramme de fonctionnement représentant l'état d'ouverture ou de fermeture des différents contacts du disjoncteur, à savoir, les premiers contacts fixe et mobile, les seconds contacts fixe et mobile, ainsi que les contacts de l'ampoule à vide, en fonction des différentes étapes d'ouverture et de fermeture du disjoncteur.

Les figures 9 à 11 illustrent des vues en coupe radiale d'un interrupteur conforme à une autre réalisation de l'invention respectivement pour une position fermée, pour une position ouverte, et une position de mise à la terre de l'interrupteur.

Les figures 12 à 14 illustrent des vues similaires du même interrupteur dans différentes positions correspondant à différentes étapes de fermeture.

La figure 15 illustre un diagramme de fonctionnement similaire à celui de la figure 8, mais représentant l'état des différents contacts de l'interrupteur.

Les figures 16 à 20 illustrent des vues en coupe radiale d'un interrupteur conforme à une autre réalisation de l'invention pour différentes positions de l'interrupteur correspondant respectivement à une position fermée, à une position de début d'ouverture, une position de fin d'ouverture, une position ouverte et une position de mise à la terre.

Les figures 21 à 21c illustrent respectivement, dans des vues schématiques, différentes étapes d'ouverture d'un disjoncteur conforme à une autre réalisation de l'invention dans laquelle le pont conducteur est monobloc.

Sur les figures 1 à 7, on voit un interrupteur conforme à l'invention utilisé comme un disjoncteur D moyenne tension et logé dans une enceinte étanche E remplie d'un gaz diélectrique dont la paroi isolante peut être celle d'un pôle ou des trois pôles du disjoncteur D. On notera que la paroi de l'enceinte pourra suivant une autre réalisation, être métallique. Le pôle représenté sur les figures comporte deux traversées étanches 22, 23, respectivement de conducteur d'entrée et de sortie du courant, supportant un contact fixe d'entrée 1 et un contact fixe de sortie 2 qui se terminent à l'extérieur de l'enceinte E par des bornes de raccordement A, B constituant respectivement une plage d'entrée et une plage de sortie.

Le disjoncteur D comprend également d'une part, un pont conducteur mobile P et un mécanisme de commande M coopérant pour établir ou bien interrompre le courant entre les première et seconde bornes de raccordement A, B, ainsi qu'une ampoule 5 comprenant deux contacts respectivement fixe 6 et mobile 7, respectivement reliés au contact fixe de sortie 2 et au pont précité P pour commuter l'arc associé aux premiers ou aux seconds contacts fixes et mobiles de la manière qui sera expliquée ultérieurement.

Le pont conducteur mobile précité P comprend deux bras 8, 9 reliés de manière articulée par l'une de leurs extrémités, à un axe X solidaire de l'enceinte E, et dont les extrémités libres forment un premier et un second contact mobile 3, 4 destinés à venir en contact respectivement avec les premier et second contacts fixes précités 1, 2 par rotation des bras 8, 9 autour de l'axe X précité. Cette rotation des bras 8, 9 est commandée par le mécanisme de commande M qui est constitué principalement par une manivelle 10 liée en rotation avec un arbre moteur 24 s'étendant parallèlement à l'axe X précité et par deux bielles 11, 12 articulées par l'une de leurs extrémités à un axe 25 solidaire de la manivelle précitée 10, et par leurs extrémités opposées, autour de deux axes 26, 27 distincts et solidaires respectivement des deux bras précités 8, 9.

L'ampoule à vide 5 est constituée par une paroi cylindrique 5a, par exemple venue de forme avec la paroi de l'enceinte E et comportant un logement 5b recevant les deux contacts respectivement fixe et mobile 6, 7 de l'ampoule 5. Le contact fixe 6 est relié par un élément conducteur 6a au second contact fixe précité 2, alors que le contact mobile 7 de l'ampoule 5, dit troisième contact mobile, est fixé à l'une 13a des extrémités d'une tige 13 montée coulissante à travers une paroi intermédiaire 5c de l'ampoule 5, et reliée de manière articulée par son extrémité opposée 13b, à l'une 18a des extrémités d'une biellette 18 reliée de manière articulée par son autre extrémité 18b, à une seconde manivelle 19 montée librement tournante autour de l'axe fixe central précité X. Les troisièmes contacts fixe et mobile 6, 7 de l'ampoule à vide 5 sont rappelés en permanence en position d'ouverture par un ressort 14, interposé entre la paroi intermédiaire 5c et la paroi de fond 5d de l'ampoule 5, un soufflet d'étanchéité Se étant interposé entre le troisième contact mobile 7 et la paroi intermédiaire 5c.

Le disjoncteur D de l'invention comprend également des moyens de séquencement adaptés pour établir les séquences d'ouverture et de fermeture des premier, second et troisième contacts mobiles 3, 4, 7, associés aux premier, second et troisième contacts fixes précités 1, 2, 6. Ces moyens comprennent une plage fixe étendue la formée sur le premier contact fixe 1, une plage fixe restreinte 2a formée sur le second contact fixe 2, ainsi qu'une lumière 16, de forme arquée, constituée de deux portions de lumière 16b, 16c de largeurs différentes reliées en formant un décrochement 16f, ladite lumière 16 coopérant avec un ergot 17 fixé à la biellette précitée 18 perpendiculairement à son axe.

Sur les figures 9 à 14, on voit un interrupteur I constitué de la même manière que le disjoncteur D précédemment décrit, mais comprenant en outre un quatrième contact fixe 20 relié à la terre T, et un cinquième contact fixe 21 relié électriquement au second contact fixe précité 2.

Sur les figures 16 à 20, on voit également un interrupteur I incluant un quatrième contact fixe 20 de mise à la terre, et un cinquième contact fixe 21 relié électriquement au second contact fixe 2, qui se différencie de l'interrupteur I précédemment décrit, par la structure des moyens établissant les séquences d'ouverture et de fermeture des troisièmes contacts fixe et mobile 6, 7 de l'ampoule à vide 5.

Selon cette variante de réalisation de l'invention, le second bras 29 comporte une came 15 destinée à coopérer directement avec la tige 13 pour fermer ou bien ouvrir les troisièmes contacts fixe et mobile 6,7.

Sur les figures 21 à 21c, on voit une réalisation d'un disjoncteur D dans laquelle un pont conducteur monobloc et rotatif est utilisé pour autoriser ou interrompre le passage du courant entre un premier contact fixe 1 présentant une plage fixe étendue 1a, et un second contact fixe 2 présentant une plage fixe restreinte 2a. Ce pont 8 est entraîné en rotation par un arbre de commande non représenté et est relié électriquement au contact mobile 7 d'une ampoule à vide S dont le contact fixe 6 est relié électriquement au second contact fixe précité 2.

Le fonctionnement du disjoncteur décrit sur les figures 1 à 7 va être expliqué dans ce qui suit en référence aux figures 1 à 8.

Sur la figure 1, le disjoncteur D est en position fermée, les contacts entre les premiers contacts fixe et mobile 1, 3 et les seconds contact fixe et mobile 2, 4 sont fermés, permettant ainsi le passage du courant entre les bornes d'entrée et de sortie A, B, et les contacts 6,7 de l'ampoule à vide sont ouverts. Sur la figure 2, la manivelle 10 a été entraînée en rotation par l'arbre de commande 24, d'un angle d'environ 30 degrés (suivant la flèche F), ce qui a provoqué le déplacement angulaire des deux bras 8, 9 du pont conducteur P d'un angle correspondant. Pendant ce déplacement, le bord formant décrochement 16f de la lumière 16 ménagée dans le second bras 9 est en contact avec l'ergot 17 solidaire de la biellette 8, ce qui provoque la rotation de la biellette 18 autour de l'axe central X par l'intermédiaire de la seconde manivelle 19, et provoque la translation de la tige 13 vers le haut de l'ampoule 5 de façon a fermer les troisième contacts fixe et mobile 6, 7.

Dans cette position du pont conducteur P, les premiers contacts fixe et mobile 1, 3 sont encore fermés, du fait de l'étendue de la plage de contact 1a du premier contact fixe 1 en forme de L, alors que les seconds contacts fixe et mobile 2,4 se sont ouverts après la fermeture des contacts 6,7 de l'ampoule, ce qui a entraîné la commutation de l'arc sur l'ampoule à vide 5.

Sur la figure 3, on voit qu'après une rotation supplémentaire de l'arbre de commande 24, ayant entraînée une rotation correspondante des deux bras 8,9, les troisième contacts fixe et mobile 6, 7 de l'ampoule à vide 5, s'ouvrent et assurent la coupure du courant électrique entre les bornes A et B. Après l'ouverture des troisième contacts fixe et mobile 6, 7 et interruption du courant, les premier contacts fixe et mobile 1, 3, s'ouvrent lesquels sont complètement ouverts sur la figure 4, illustrant le disjoncteur en position complètement ouverte.

Sur la figure 5, après une rotation d'environ trois quarts de tour de l'arbre de commande 24, toujours dans le même sens (voir flèche F), le disjoncteur D est en cours de fermeture et les second contacts fixe et mobile 2, 4 commencent à se fermer. Lors de la rotation du bras 9, l'ergot 17 associé à la tige 13 est entraîné par le bord 16a de la lumière précitée 16 de façon à déplacer la tige 13 vers le haut, et à fermer ainsi les troisième contacts fixe et mobile 6, 7 de l'ampoule 5, (telle que représentée sur la figure 6), avant la fermeture des premier contacts fixe et mobile 1, 2, ce qui permet la commutation de l'arc associé aux premiers contacts 1, 3, tel que représenté sur la figure 7. On notera que la position fermée de l'ampoule S lors de la fermeture du disjoncteur D est maintenue pendant une durée sensiblement égale à celle pendant laquelle est maintenue l'ampoule S lors de l'ouverture du disjoncteur D. On notera également que l'arbre de commande 24 tourne toujours dans le même sens (flèche F), aussi bien pour l'ouverture que pour la fermeture du disjoncteur D.

Les positions relatives des différents contacts, telles que décrites précédemment sont illustrées particulièrement sur la figure 8 sur laquelle est représenté en (1), l'état des premiers contacts fixe et mobile 1,3, en (2) l'état des seconds contacts fixe et mobile 2,4, en (3) l'état des contacts 6,7 de l'ampoule à vide 5 et en (4) l'état du disjoncteur.

On décrira maintenant brièvement le fonctionnement d'une réalisation de l'interrupteur de l'invention, en références aux figures 9 à 15. Ce fonctionnement est similaire à celui du disjoncteur précédemment décrit, à ceci près qu'il comprend une étape supplémentaire de mise à la terre, en fin de cycle d'ouverture, et que la fermeture de l'interrupteur I est réalisée par une rotation de l'arbre de commande 24 dans un sens opposé à celui correspondant à l'ouverture.

Sur la figure 9, l'interrupteur I est en position complètement fermée, les premiers et seconds contacts 1, 2, 3, 4 étant fermés, alors que les troisièmes contacts fixe et mobile 6,7 de l'ampoule à vide S sont ouverts. Sur la figure 10, après une rotation de l'arbre de commande 24 dans le sens de l'ouverture (voir flèche F sur la figure 9), l'interrupteur I est en position ouverte. On notera que les étapes intermédiaires d'ouverture ne sont pas illustrées, car elles correspondent à celles du disjoncteur précédemment décrit.

Sur la figure 11, on voit qu'une rotation supplémentaire de l'arbre de commande 24 toujours dans le même sens a amené les deux bras 8, 9 du pont conducteur P respectivement en contact avec le quatrième et le cinquième contact fixe 20, 21. On notera que pendant ce mouvement, l'ergot 17 associé à la tige 13 s'est déplacé au fond 16e de la rainure 16, les contacts de l'ampoule à vide 6,7 restant ouverts. Dans cette position de l'interrupteur, tout le circuit électrique aval relié à la borne B se trouve relié à la terre T.

En se reportant à la figure 15, on notera que l'état des contacts pendant les étapes d'ouverture de l'interrupteur correspond exactement à celui du disjoncteur D.

Sur la figure 12, après une rotation de l'arbre de commande 24 dans le sens de la fermeture (inverse au sens d'ouverture), les premiers contacts fixe et mobile 1,3 commencent à se fermer, ce qui entraîne l'ergot 17 vers le bord 16a de la lumière 16, ce qui n'engendre aucun effet sur la tige 13. Sur la figure 13, le contact est établi entre les premiers contacts fixes et mobiles 1, 3, et le contact entre les seconds contacts fixe et mobile 2, 4 est amorcé, le second bras 9 commençant à entraîner la tige 13 vers le haut par l'intermédiaire du bord 16a. Après la fermeture complète des premiers et seconds contacts 1,2,3,4, le troisième contact fixe et le troisième contact mobile 6, 7 se ferment (figure 14), puis s'ouvrent à nouveau, rappelés automatiquement en position d'ouverture par le ressort 14.

On observera que le fonctionnement de l'interrupteur I, en cours de fermeture, est le même que celui du disjoncteur D, à ceci près que dans le cas de l'interrupteur, les premiers contacts fixe et mobile 1 et 3 se ferment préalablement à la fermeture de l'ampoule 5 et des seconds contacts fixe et mobile 2, 4.

On décrira ci-après le fonctionnement du second mode de réalisation de l'interrupteur I de l'invention, en référence aux figures 16 à 20 et au diagramme de fonctionnement de la figure 15 dans lequel est représenté en (1) l'état des premiers contacts 1,3, en (2), celui des seconds 2,4, en (3) celui des contacts 6,7 de l'ampoule, en (4), mise à la terre au travers de la fermeture des contacts 3, 20 d'une part et 4, 21 d'autre part et en (5) l'état de l'interrupteur I.

Sur la figure 16, l'interrupteur I est en position fermée, les contacts premier et second 1, 3 et 2, 4 étant fermés, alors que les troisième contacts fixe et mobile 6, 7 sont rappelés en position d'ouverture par le ressort 14.

Sur la figure 17, une rotation de l'arbre de commande 24 suivant la flèche F visible sur la figure 16, a entraîné une ouverture des deux bras 28, 29 du pont P, de façon que le premier 28 des bras 28, 29 reste en contact avec le premier contact fixe 1, alors que le contact mobile 4 du second bras 29 n'est plus en contact avec le second contact fixe 2. Au cours de cette rotation, et préalablement à l'ouverture des seconds contacts fixe et mobile 2, 4, le déplacement de la came 15 portée par le second bras 29 provoque le déplacement vers le haut de la tige 13 associée au contact mobile 7 de l'ampoule à vide 5 provoquant la fermeture des troisièmes contacts fixe et mobile 6, 7. Après une rotation supplémentaire de l'arbre de commande 24, les contacts 6, 7 de l'ampoule à vide 5 s'ouvrent, compte-tenu du déplacement de la came 15 et de l'action de rappel du ressort 14 puis les seconds contacts 2, 4 s'ouvrent davantage alors que les premiers contacts 1,3 commencent à s'ouvrir.

Sur la figure 19, tous les contacts sont ouverts, ce qui amène l'interrupteur I en position ouverte. La figure 20 illustre l'étape ultérieure de mise à la terre. Le fonctionnement de l'interrupteur I pendant la fermeture étant le même que celui de la première réalisation décrite, ces étapes de fermeture ne seront pas décrites.

On décrira enfin brièvement les différentes étapes d'ouverture du disjoncteur D conforme à la réalisation décrite sur les figures 21 à 21c ci-après. Sur la figure 21 le disjoncteur D est-en position fermée, ses contacts fixe et mobile étant fermés. Sur la figure 2 la, les contacts 6, 7 de l'ampoule à vide se ferment et les seconds contacts fixe 2 et mobile 4 s'ouvrent, les premier 1, 3 restant fermés. Sur la figure 21b, les contacts 6, 7 de l'ampoule à vide 5 s'ouvrent, réalisant la coupure puis les premiers contacts 1, 3 s'ouvrent. Et sur la figure 21c tous les contacts sont ouverts.

On a donc réalisé grâce à l'invention, un disjoncteur et un interrupteur de conception simple et d'encombrement réduit, du fait d'une part que les différentes commandes sont effectuées par un même organe de commande, et d'autre part, que la structure de l'interrupteur permet l'utilisation d'une ampoule à vide de petite taille, du fait que la durée pendant laquelle elle tient le courant permanent est très courte.

## Revendications

1. Interrupteur électrique moyenne tension comprenant une enceinte étanche remplie d'un gaz diélectrique dans laquelle sont logés un premier contact fixe (1) relié électriquement à une première borne de raccordement, un second contact fixe (2) relié électriquement à une seconde borne de raccordement, un pont conducteur mobile (P) doté d'un premier et d'un second contact mobile (3,4) destinés à coopérer respectivement avec les premier et second contacts fixes et un mécanisme de commande (M) couplé audit pont pour établir ou interrompre le circuit électrique entre les première et seconde bornes de raccordement, caractérisé en ce qu'il comprend en outre une ampoule à vide (5) renfermant un troisième contact fixe (6) relié électriquement à l'une (B), dite seconde, des deux bornes de raccordement (A,B), et un troisième contact mobile (7) relié électriquement audit pont (P) en un point intermédiaire situé entre le premier et le second contact mobile (3, 4) et mécaniquement couplé audit mécanisme de commande (M), et des moyens de séquencement destinés à établir les séquences d'ouverture et de fermeture des premier, second et troisième contacts mobiles (3, 4, 7) associés aux premier, second et troisième contacts fixes(1, 2, 6), coopérant avec les moyens de commande précités (M), de façon qu'en position stable ouvert ou fermé de l'interrupteur (I), les troisièmes contacts fixe (6) et mobile (7) soient séparés, et qu'au cours des manoeuvres d'ouverture ou de fermeture de l'interrupteur (I), les troisièmes contacts fixe (6) et mobile (7) se ferment momentanément pour commuter l'arc associé aux premiers contacts fixe (1) et mobile (3) ou aux seconds contacts fixe (2) et mobile (4).

2. Interrupteur selon la revendication 1, caractérisé en ce que ledit pont (P) est rotatif.

3. Interrupteur selon l'une des revendications 1 ou 2, caractérisé en ce que ledit pont (P) comprend deux bras opposés distincts (8,28 ; 9,29), un premier bras (8,28) dont l'une des extrémités est dotée dudit premier contact mobile (3) et dont l'autre extrémité est montée pivotante autour d'un axe (X), et un second bras (9,29), dont l'une des extrémités est dotée dudit second contact mobile (4) et dont l'autre extrémité est montée pivotante autour dudit axe (X).

4. Interrupteur selon la revendication 3, caractérisé en ce que ledit mécanisme de commande M comprend une manivelle (10) liée en rotation à un arbre moteur (24) et une première et une seconde bielle (11,12), couplées par l'une de leurs extrémités à la manivelle (10) et par leur autre extrémité, respectivement aux premier (8,28) et second bras (9,29).

5. Interrupteur selon l'une quelconque des revendications 1 à 4, caractérisé en ce que la première borne précitée (A) est une plage d'entrée et la seconde borne précitée (B) est une plage de sortie.

6. Interrupteur selon l'une quelconque des revendications 1 à 5, caractérisé en ce que les moyens de séquencement précités sont adaptés pour maintenir les troisièmes contacts fixe et mobile (6, 7) séparés en position stable de l'interrupteur I, et à femer ces deux contacts (6, 7) en cours d'ouverture de l'interrupteur (I), préalablement à la séparation des seconds contacts fixe et mobile (2, 4) et, en cours de fermeture de l'interrupteur (I), après la fermeture des seconds contacts fixe et mobile (2, 4).

7. Interrupteur selon l'une quelconque des revendications 1 à 6, caractérisé en ce que lesdits moyens de séquencement précités incluent une plage fixe étendue (la) prévue sur le premier contact fixe précité (1), demeurant en contact avec ledit premier contact mobile (3) sur une course prédéterminée dudit premier contact mobile (3), et une plage fixe restreinte (2a) prévue sur le second contact fixe (2) ne demeurant pas en contact avec ledit second contact mobile (4) sur une course prédéterminée de ce dernier, lors de son déplacement.

8. Interrupteur selon l'une quelconque des revendications 3 à 7, caractérisé en ce que le troisième contact mobile (7) est porté par une tige (13) mobile en translation qui est sollicitée par des moyens ressorts (14) dans le sens de l'ouverture des troisièmes contacts fixe et mobile (6, 7), ladite tige (13) coopérant avec des moyens prévus sur les bras précités définissant le séquencement de l'ouverture et de la fermeture des troisièmes contacts fixe (6) et mobile (7) précités.

9. Interrupteur selon la revendication 8, caractérisé en ce que les moyens précités comprennent au moins une came (15) solidaire du premier (28) ou du second bras (29) dont le profil définit le séquencement précité.

10. Interrupteur selon la revendication 8, caractérisé en ce que les moyens précités comprennent une lumière (16) ménagée dans l'un (8) des bras (8, 9) coopérant avec un ergot (17) solidaire d'une biellette (18) reliée de manière articulée par l'une (18a) de ses extrémités, à la tige précitée (13), et par son autre extrémité (18b), à une manivelle (19) montée libre en rotation sur l'axe précité (X).

11. Interrupteur selon la revendication 10, caractérisé en ce que la lumière précitée (16) est de forme arquée et comporte un décrochement (16f) de manière à former deux portions de lumière (16b, 16c) de largeurs différentes.

12. Interrupteur selon l'une quelconque des revendications 3 à 11, caractérisé en ce qu'il comporte en outre un quatrième contact fixe (20) qui est relié à la terre (T), qui est diamétralement opposé au second contact fixe (2) par rapport audit axe (X) et un cinquième contact fixe (21) qui est électriquement relié à ladite seconde borne (B) qui est diamétralement opposé au premier contact fixe (1) par rapport audit axe (X), lesdits quatrième et cinquième contacts fixes (20,21) coopérant respectivement avec le premier et le second contact mobile (3,4) en position de mise à la terre de l'interrupteur.

## Patentansprüche

1. Mittelspannungs-Lastschalter mit einem gasdichten Gehäuse, das mit einem Gas hoher dielektrischer Festigkeit gefüllt ist und einen, elektrisch mit einer ersten Anschlußklemme verbundenen ersten feststehenden Kontakt (1), einen, elektrisch mit einer zweiten Anschlußklemme verbundenen zweiten feststehenden Kontakt (2), eine bewegliche Kontaktbrücke (P) mit einem ersten und einem zweiten beweglichen Kontakt (3, 4), die dazu dienen, mit dem genannten ersten und zweiten feststehenden Kontakt zusammenzuwirken, sowie einen zur Herstellung bzw. Unterbrechung der elektrischen Verbindung zwischen der ersten und der zweiten Anschlußklemme mit der genannten Brücke gekoppelten Antriebsmechanismus (M) enthält, dadurch gekennzeichnet, daß er zusätzlich eine Vakuumröhre (5), die einen, elektrisch mit einer (B) der beiden, als zweite Klemme bezeichneten, Anschlußklemmen (A, B) verbundenen dritten feststehenden Kontakt (6) sowie einen mechanisch mit dem genannten Antriebsmechanismus (M) gekoppelten, und an einem zwischen dem ersten und dem zweiten beweglichen Kontakt (3, 4) angeordneten Zwischenpunkt elektrisch mit der genannten Brücke (P) verbundenen dritten beweglichen Kontakt (7) enthält, sowie mit den genannten Antriebsmitteln (M) zusammenwirkende Schaltfolge-Steuermittel umfaßt, die dazu dienen, die Ausschalt- und Einschaltfolgen des dem ersten, zweiten und dritten feststehenden Kontakt (1, 2, 6) zugeordneten ersten, zweiten und dritten beweglichen Kontakts (3, 4, 7) zu bestimmen, derart daß in stabiler Ausschalt- hzw. Einschaltstellung des Schalters (I), der dritte feststehende Kontakt (6) und der dritte bewegliche Kontakt (7) getrennt sind und sich der dritte feststehende Kontakt (6) und der dritte bewegliche Kontakt (7) im Verlauf einer Ausschalt- oder Einschalthandlung des Schalters kurzzeitig schließen, um den jeweils zwischen dem ersten feststehenden Kontakt (1) und dem ersten beweglichen Kontakt (3) bzw. dem zweiten feststehenden Kontakt (3) und dem zweiten beweglichen Kontakt (4) entstehenden Lichtbogen umzuschalten.

2. Lastschalter nach Anspruch 1, dadurch gekennzeichnet, daß die genannte Brücke (P) drehbar ausgeführt ist.

3. Lastschalter nach Anspruch 1 oder 2, dadurch gekennzeichnet, daß die genannte Brücke (P) zwei unterschiedliche, einander gegenüberliegende Schenkel (8, 28; 9, 29) aufweist, und zwar einen ersten Schenkel (8, 28), an dessen einem Ende der genannte erste bewegliche Kontakt (3) ausgebildet ist und dessen anderes Ende schwenkbar um eine Achse (X) gelagert ist, sowie einen zweiten Schenkel (9, 29), an dessen einem Ende der genannte zweite bewegliche Kontakt (4) ausgebildet ist und dessen anderes Ende schwenkbar um die genannte Achse (X) gelagert ist.

4. Lastschalter nach Anspruch 3, dadurch gekennzeichnet, daß der genannte Antriebsmechanismus (M) einen drehwirksam mit einer Antriebswelle (24) verbundenen Kurbelarm (10) sowie einen ersten und einen zweiten Gelenkhebel (11, 12) umfaßt, die mit einem ihrer Enden an den Kurbelarm (10) und mit ihrem anderen Ende an den ersten (8, 28) bzw. zweiten Schenkel (9, 29) angekoppelt sind.

5. Lastschalter nach irgendeinem der Ansprüche 1 bis 4, dadurch gekennzeichnet, daß die genannte erste Klemme (A) als Eingangsanschluß und die genannte zweite Klemme (B) als Ausgangsanschluß ausgebildet sind.

6. Lastschalter nach irgendeinem der Ansprüche 1 bis 5, dadurch gekennzeichnet, daß die genannten Schaltfolge-Steuermittel so ausgelegt sind, daß sie in stabiler Stellung des Lastschalters (I) den dritten feststehenden und den dritten beweglichen Kontakt (6, 7) in Trennstellung halten, diese beiden Kontakte (6, 7) im Verlauf einer Ausschalthandlung des Lastschalters (I) vor der Trennung des zweiten feststehenden und des zweiten beweglichen Kontakts (2, 4) und im Verlauf einer Einschalthandlung des Lastschalters (I) nach dem Schließen des zweiten feststehenden und des zweiten beweglichen Kontakts (2, 4) schließen.

7. Lastschalter nach irgendeinem der Ansprüche 1 bis 6, dadurch gekennzeichnet, daß die genannten Schaltfolge-Steuermittel eine, am genannten ersten feststehenden Kontakt (1) ausgebildete feststehende, lange Kontaktfahne (la), die über einen bestimmten Weg des genannten ersten beweglichen Kontakts (3) mit dem genannten ersten beweglichen Kontakt (3) in Berührung steht, sowie eine, am genannten zweiten feststehenden Kontakt (2) ausgebildete feststehende, kurze Kontaktfahne (2a), die über einen bestimmten Weg des genannten zweiten beweglichen Kontakts (4) bei dessen Verschiebung mit diesem nicht in Berührung steht.

8. Lastschalter nach irgendeinem der Ansprüche 3 bis 7, dadurch gekennzeichnet, daß der dritte bewegliche Kontakt (7) auf einer geradlinig verschiebbaren Stange (13) montiert ist, die durch Federmittel (14) in Richtung der Ausschaltstellung des dritten feststehenden und des dritten beweglichen Kontakts (6, 7) beaufschlagt wird, wobei die genannte Stange (13) mit an den genannten Schenkeln ausgebildeten Mitteln zusammenwirkt, die die Ausschalt- und Einschaltfolge des genannten dritten feststehenden Kontakts (6) und des genannten dritten beweglichen Kontakts (7) bestimmen.

9. Lastschalter nach Anspruch 8, dadurch gekennzeichnet, daß die genannten Mittel mindestens eine Steuerkurve (15) umfassen, die fest mit dem ersten (28) oder dem zweiten Schenkel (29) verbunden ist und deren Kontur die genannte Schaltfolge bestimmt.

10. Lastschalter nach Anspruch 8, dadurch gekennzeichnet, daß die genannten Mittel eine, in einem (8) der Schenkel (8, 9) ausgebildete Kulisse (16) umfassen, die mit einem Zapfen (17) zusammenwirkt, der fest mit einem Gelenkarm (18) verbunden ist, welcher mit einem (18a) seiner Enden an die genannte Stange (13) und mit seinem anderen Ende (18b) an einen auf der genannten Achse (X) frei drehbar gelagerten Kurbelarm (19) angelenkt ist.

11. Lastschalter nach Anspruch 10, dadurch gekennzeichnet, daß die genannte Kulisse (16) bogenförmig ausgebildet ist und einen Absatz (16f) aufweist, so daß zwei Kulissenabschnitte (16b, 16c) unterschiedlicher Breite gebildet werden.

12. Lastschalter nach irgendeinem der Ansprüche 3 bis 11, dadurch gekennzeichnet, daß er zusätzlich einen vierten, mit Erde (T) verbundenen feststehenden Kontakt (20), der in bezug zur genannten Achse (X) diametral gegenüber dem zweiten feststehenden Kontakt (2) angeordnet ist, sowie einen, elektrisch mit der genannten zweiten Klemme (B) verbundenen fünften feststehenden Kontakt (21), der in bezug zur genannten Achse (X) diametral gegenüber dem ersten feststehenden Kontakt (1) angeordnet ist, wobei der genannte vierte und der genannte fünfte feststehende Kontakt (20, 21) in der Erdungsstellung des Schalters jeweils mit dem ersten bzw. dem zweiten beweglichen Kontakt (3, 4) zusammenwirken.

## Claims

1. A medium-voltage electrical switch comprising a sealed enclosure filled with a dielectric gas in which there are housed a first stationary contact (1) electrically connected to a first connection terminal, a second stationary contact (2) electrically connected to a second connection terminal, a mobile conducting bridge (P) equipped with a first and a second movable contact (3, 4) designed to cooperate respectively with the first and second stationary contacts and an operating mechanism (M) coupled to said bridge to make or break the electrical circuit between the first and second connection terminals, characterized in that it comprises in addition a vacuum cartridge (5) containing a third stationary contact (6) electrically connected to one (B), called the second, of the two connection terminals (A, B), and a third movable contact (7) electrically connected to said bridge (P) at an intermediate point situated between the first and second movable contact (3, 4) and mechanically coupled to said operating mechanism (M), and sequencing means designed to establish the opening and closing sequences of the first, second and third movable contacts (3, 4, 7) associated to the first, second and third stationary contacts (1, 2, 6), operating in conjunction with the above-mentioned operating means (M), in such a way that in the stable open or closed position of the switch (I), the third stationary contact (6) and movable contact (7) are separated, and that in the course of the opening or closing operations of the switch (I), the third stationary contact (6) and movable contact (7) close momentarily to switch the arc associated to the first stationary contact (1) and movable contact (3) or to the second stationary contact (2) and movable contact (4).

2. The switch according to claim 1, characterized in that said bridge (P) is rotary.

3. The switch according to one of the claims 1 or 2, characterized in that said bridge (P) comprises two distinct opposite arms (8, 28; 9,29), a first arm (8, 28) one of whose ends is equipped with said first movable contact (3) and whose other end is pivotally mounted around a spindle (X), and a second arm (9, 29) one of whose ends is equipped with said second movable contact (4) and whose other end is pivotally mounted around said spindle (X).

4. The switch according to claim 3, characterized in that said operating mechanism (M) comprises a crank (10) linked in rotation to a drive shaft (24), and a first and a second connecting rod (11, 12) coupled by one of their ends to the crank (10) and by their other end respectively to the first arm (8, 28) and the second arm (9, 29).

5. The switch according to any one of the claims 1 to 4, characterized in that the above-mentioned first terminal (A) is an input terminal strip and the above-mentioned second terminal (B) is an output terminal strip.

6. The switch according to any one of the claims 1 to 5, characterized in that the above-mentioned sequencing means are adapted to keep the third stationary and movable contacts (6, 7) separated in the stable position of the switch (I), and to close these two contacts (6, 7) in the course of opening of the switch (I), prior to separation of the second stationary and movable contacts (2, 4), and, in the course of closing of the switch (I), after closing of the second stationary and movable contacts (2, 4).

7. The switch according to any one of the claims 1 to 6, characterized in that said above-mentioned sequencing means include an extended fixed terminal strip (1a) provided on the above-mentioned first stationary contact (1), remaining in contact with said first movable contact (3) over a preset travel of said first movable contact (3), and a reduced fixed terminal strip (2a) provided on the second stationary contact (2) and not remaining in contact with said second movable contact (4) over a preset travel of the latter, when movement thereof takes place.

8. The switch according to any one of the claims 3 to 7, characterized in that the third movable contact (7) is supported by a rod (13) movable in translation which is biased by spring means (14) in the opening direction of the third stationary and movable contacts (6, 7), said rod (13) cooperating with means provided on the above-mentioned arms defining the opening and closing sequencing of the above-mentioned third stationary and movable contacts (6, 7).

9. The switch according to claim 8, characterized in that the above-mentioned means comprise at least one cam (15) securedly united to the first arm (28) or the second arm (29) whose profile defines the above-mentioned sequencing.

10. The switch according to claim 8, characterized in that the above-mentioned means comprise an aperture (16) arranged in one (8) of the arms (8, 9) cooperating with a spigot (17) securedly united to a connecting rod (18) connected in articulated manner via one (18a) of its ends to the above-mentioned rod (13), and via its other end (18b) to a crank (19) mounted free in rotation on the above-mentioned spindle (X).

11. The switch according to claim 10, characterized in that the above-mentioned aperture (16) is of arched shape and comprises a notched recess (16f) so as to form two portions of aperture (16b, 16c) of different widths.

12. The switch according to any one of the claims 3 to 11, characterized in that it comprises in addition a fourth stationary contact (20) which is connected to the earth (T), which is diametrically opposite the second stationary contact (2) with respect to said spindle (X) and a fifth stationary contact (21) electrically connected to said second terminal (B) which is diametrically opposite the first stationary contact (1) with respect to said spindle (X), said fourth and fifth stationary contacts (20, 21) operating respectively in conjunction with the first and second movable contact (3, 4) in the earthed position of the switch.
